# EUROPÄISCHE PATENTSCHRIFT

(11) **EP 0 284 656 B1**
(45) Veröffentlichungstag und Bekanntmachung des Hinweises auf die Patenterteilung: **23.01.1991**
(21) Anmeldenummer: 87116291.3
(22) Anmeldetag: 05.11.1987
(51) Int. Cl.: A47C 21/02

(54) **Vorrichtung zum Spannen von Bettüchern**
A device for the tensioning of bedclothes
Dispositif pour tendre de la literie

(30) Priorität: 01.04.1987 DE 3710908
(43) Veröffentlichungstag der Anmeldung: 05.10.1988
(73) Patentinhaber: Hofmann, Georg, Dipl.-Ing. (FH), D-7844 Neuenburg (DE)
(72) Erfinder: Hofmann, Georg, Dipl.-Ing. (FH), D-7844 Neuenburg (DE)
(74) Vertreter: Schmitt, Hans, Dipl.-Ing.

(56) Entgegenhaltungen:
- DE-B- 1 114 617
- GB-A- 345 065
- US-A- 2 177 986
- US-A- 2 706 820
- US-A- 3 808 614

## Beschreibung

Die Erfindung betrifft eine Vorrichtung zum Spannen von Bettüchern auf mit Matratzen oder Polstern versehenen Liegestätten, wobei am Kopfende und/oder am Fußende ein etwa U-förmiger, schwenkbar mit Abstand zum Ende angeordneter Spannbügel vorgesehen ist, dessen U-Quersteg in Spannstellung an dem Kopf und/oder Fußende entlangläuft und mit seinen U-Schenkeln ein Stück der Längsseiten der Liegeflächen übergreift und vorzugsweise Befestigungseinrichtungen zum Halten des Bettuches hat.

Eine derartige Vorrichtung mit einem einzigen U-förmigen Schwenkbügel ist aus der DE-AS 1 114617 bekannt. An dem Quersteg des Schwenkbügels ist dabei eine Federrolle drehbar gelagert, auf welche das Bettuch aufgewickelt sein muß. Das andere Ende des Bettuches muß dabei an der Stirnwand einer nischenförmigen Vertiefung der entsprechend ausgestalteten Liegestatt befestigt sein. Zum Spannen des Bettuches wird dann der Bügel von dieser Befestigungsstelle des freien Endes des Bettuches weg zu der entgegengesetzten Stirnseite geschwenkt, wobei das Bettuch von der Rolle gegen die Kraft der Feder abgewickelt und dadurch gespannt wird. Es ist also nur ein Bettuch von der Breite möglich, die der Länge des U-Quersteges entspricht. Ein seitliches Abdecken einer Matratze muß entfallen. Darüber hinaus ist das völlige Abziehen des Bettuches für die Wäsche und das anschließende Wieder-Anbringen entsprechend aufwendig. Vor allem das sorgfältige Aufrollen auf der Federrolle dürfte dabei schwierig sein. Weiterhin ist ungünstig un unschön, daß das Bettuch in Gebrauchsstellung den Spannmechnismus nicht verbergen kann.

Es besteht deshalb die Aufgabe, eine Vorrichtung der eingangs erwähnten Art zu schaffen, die einfach gehandhabt werden kann, die Benutzung üblicher Bettücher, vorzugsweise die Verwendung von Spannbettüchern erlaubt, die auch die seitlichen Schmalseiten der Matratzen verbergen können, wobei dennoch die Handhabung beim täglichen Glattziehen des Bettuches erleichtert ist, andererseits aber auch das Abziehen und Beziehen eines Bettes nicht erschwert, sondern erleichtert wird. Besondere Vertiefungen zum Befestigen eines Spezial-Leintuches sollen vermieden werden. Dennoch soll das Bettuch leicht und einfach auch zwischen Stirnseite und Kopf- und/ oder Fußende des Bettes einführbar sein, ohne dazu die Matratze in diesem Bereich hochheben zu müssen.

Die Lösung dieser scheinbar widersprüchlichen Aufgabe besteht darin, daß die Vorrichtung zusätzlich zu dem Spannbügel einen Abstandhalter für die Schmalseite der Matratze gegenüber dem Ende des Liegemöbels aufweist, welcher in Gebrauchsstellung die Matratze gegenüber dem Kopf- und/oder Fußende um den Platz für den das Bettuch haltenden Spannbügel zurückhält. Es wird dadurch sichergestellt, daß der zunächst hochstehende und sehr einfach und bequem mit dem Bettuch zu versehende Spannbügel mit Sicherheit in die Gebrauchslage abwärts geschwenkt werden kann, wo dann das Bettuch über die Matratze gezogen ist. Eine Behinderung dieser Spannbewegung durch die Matratze selbst wird ausgeschlossen, ohne daß besondere Vorrichtungen zum Abrollen eines Spezial-Bettuches benötigt werden. Somit braucht der Benutzer das Bettuch nur über den hochstehenden SpannBügel zu legen und evtl. daran zu befestigen, um dann den Spannbügel bequem in Gebrauchlage klappen zu können. Er kann dann sicher sein, daß der Spannbügel zusammen mit dem Bettuch an dem Matratzenende vorbeigeschwenkt werden kann, so daß das Bettuch glattgezogen wird. Da dieses von außen her über den Bügel gelegt werden kann, kann es ihn in Gebrauchsstellung auch verdecken. Die an den Längsseiten der Matratze herabhängenden Bereiche des Bettuches können dann auf einfache Weise von der Seite her in üblicher Weise unter die Matratze geschoben werden.

Um mit Sicherheit zu erreichen, daß die Oberkante der stirnseitigen Schmalseite der Matratze das Herabschwenken des Bügels mit dem Bettuch und auch das Hocklappen beim Abziehen des Bettuches nicht behindert, ist es vorteilhaft, wenn der Abstandhalter für die Matratze in Gebrauchsstellung an deren kurzer Stirnseite anliegt und vorzugsweise in das Polstermaterial der Matratze an deren Schmalseite eingedrückt, ist. Vor allem durch ein Anliegen oder gar Eindrücken in das Polstermaterial wird gleichzeitig verhindert, daß der Abstandhalter versucht, der Schwenkbewegung des Spann-Bügels zu folgen. Es wird praktisch zwischen Abstandhalter und Matratze zumindest Kraftschluß oder gar Formschluß hergestellt.

Zweckmäßig ist es, wenn die an der Matratzenschmalseite wirksam werdende Breite des Abstandhalters geringer als die Dicke der Matratze ist. Somit kann dieser Abstandhalter unterhalb der Oberkante der Matratze an deren Schmalseite anliegen und bei leichtem Druck auf diesen Bereich etwa in die Schmalseite der Matratze eingedrückt werden.

Eine bevorzugte und zweckmäßige Ausführungsform der Erfindung kann darin bestehen, daß der Abstandhalter U-förmig augebildet ist und sein U-Quersteg sowie die U-Schenkel innerhalb des Umrisses des Spannbügels verlaufen. Dadurch wird die Matratze auch nach den Seiten hin so positioniert, daß der Spannbügel mit dem Bettuch sicher über die Enden der Matratze und dabei teilweise auch über die Längsseiten geführt und geschwenkt werden kann.

Für die Handhabung, die Montage und eine eventuelle Lüftung der Matratzen, die gelegentlich auch gewendet werden sollen, ist es vorteilhaft, wenn der U-förmige Abstandhalter mit den Enden seiner U-Schenkei schwenkbar an der Liegestatt oder einem Haltegestell der Vorrichtung od.dgl. gelagert ist. Er kann somit relativ zu der Matratze hochgeschwenkt werden und diese freigeben bzw. auch beim Einlegen der Matratze in die richtige Postion-was relativ selten erforderlich ist-zumindest etwas hochgeklappt werden, wenn er in Kontakt mit der Stirnseite der Matratze gebracht wird, um dann mit dieser zusammen in die Endposition abwärts geschwenkt werden zu können. Darüber hinaus kann diese Anordnung dann vorteilhaft sein, wenn die Matratze mit dem sie haltenden Rost ihrerseits vor allem am Kopfende, ggfs. aber auch am Fußende etwas hochschwenkbar ist.

Um die Vorrichtung zu stabilisieren, eine sichere Abstandhaltung einer eventuell ohne Abstandhalter die Bettstatt weitgehend ausgehend ausfüllenden Matratze zu erreichen und die Vorrichtung auch nachträglich bei schon vorhandenen Betten einsetzen zu können, ist es vorteilhaft, wenn zur Befestigung und Abstützung der Vorrichtung und ihres Abstandhalters wenigstens ein zumindest in Längsrichtung des Bettrostes od.dgl. festlegbarer Träger oder Halter od.dgl. vorgessehen ist, an welchem der Spannbügel und der Abstandhalter vorzugsweise schwenkbar gelagert sind. Die von einer etwas zu großen Matratze auf den Abstandhalter-Bügel ausgeübten Kräfte können dann über diesen Träger oder Halter auf einfache Weise auf ein Fuß- oder Kopfende der Bettstatt übertragen werden. Selbst bei solchen Liegemöbeln, wo die Matratze den Raum zwischen Kopf- und Fußende eigentlich vollständig ausfüllen würde, kann somit mit Hilfe des Abstandhalters der notwendige Abstand für den Spannbügel zwischen dem entsprechenden Kopfende und der Matratze hergestellt und eingehalten werden, um den Spannbügel mit dem Bettuch bequem in die Spannposition abwärtsschwenken zu können.

Dabei kann der Halter als Stützstab ausgebildet sein, welcher an einem Quersteg des Bettrahmens, an einem Kopf-Abschlußbrett oder -gestell oder einem Abschluß am Fußende des Bettes od.dgl. abstützbar ist und mit seinem Stützende über den Abstandhalter und vorzugsweise über den in Gebrauchsstellung befindlichen Spannbügel ragt. Für eine symmetrische Kraftverteilung können dabei zwei parallel zu den U-Schenkein des Abstandhalters verlaufende gleichlange Stützstäbe vorgesehen sein, die in Gebrauchsstellung gegebenenfalls innerhalb des Bettes tiefer als die Bügel liegen.

Der Stützstab kann dabei jeweils einen in Gebrauchsstellung mit seinem Querschnitt etwa vertikal angeordneten Flansch od.dgl. haben, der die Lager für die schwenkbaren Bügel trägt. Auf diese Weise lassen sich nicht nur die Bügel günstig lagern, sondern auch die zu übertragenden Abstandhalte- und Spannkräfte gut in den Stützstab einleiten. Besonders einfach läßt sich dies realisieren, wenn der Stützstab ein Winkelprofil ist, dessen einer Winkelschenkel auf dem Bettrost, Bettrahmen od.dgl. auflegbar ist und dessen anderer Schenkel mit seinem Querschnitt vertikal steht und die Bügellager trägt. Eine andere oder zusätzliche Lösung kann darin bestehen, daß der Stützstab Befestigungsmittel, z.B Klammern, Schraubenlöcher od.dgl. für eine Befestigung an dem Rost, Bettrahmen od.dgl. hat. In diesem Falle muß er sich dann nicht unbedingt mit seinem freien Ende am Kopfende des Möbels abstützen, da die entsprechenden Kräft schon über diese Befestigungsmittel übertragen werden können. Diese Lösung ist also vor allem für solche Liegestätten günstig, bei denen ein Kopf- oder Fuß-Brett od.dgl. Stützmöglichkeit nicht vorhanden ist.

Der Spannbügel und/oder der Abstandhalter-Bügel können Grifflochungen vorzugsweise an dem U-Quersteg und insbesondere nahe dem Abgang der U-Schenkel haben, um das Erfassen für die durchzuführenden Schwenkbewegungen zu erleichtern, selbst wenn ein Bettuch über den Bügel gezogen ist, da dieses im Bereich einer solchen Grifflochung etwas nachgeben kann.

Zur Fixierung des Bettuches kann der Spannbügel Klemmen, Klettverschlüsse od.dgl. tragen. Vor allem Klettverschlüsse sind sehr günstig, weil das Fixieren und Lösen des Bettuches sehr schnell und einfach vonstatten geht, dennoch aber genügende Spannkräfte übertragen werden können.

Eine zweckmäßige Ausgestaltung der Vorrichtung vor allem für größere Matratzen, wie sie in französischen Betten oder auch Doppelbetten Verwendung finden können, kann darin bestehen, daß der Abstandhalter-Bügel auf seiner der Matratze zugewandten Innenseite einen Aussteifungsstab hat, der in Gebrauchsstellung in die Schmalseite der Matratze eingedrückt ist. Denkbar wäre zwar auch eine Anordnung des Aussteifungsstabes auf der Außenseite des Bügels, jedoch würde der dort Platz benötigen und außerdem kann er auf der Innenseite den Formschluß zwischen dem Abstandshalter-Bügel und der Schmalseite der Matratze verbessern.

Es sei noch erwähnt, daß die Schwenklagerung des Abstandhalter-Bügels mit einer Kulisse oder Führungskurve derart kombiniert sein kann, daß beim Bewegen des Abstandhalters, in seine Gebrauchsstellung der Schwenkbewegung eine von dem Ende des Liegemöbels zu dessen Mittel hin gerichtete Längsbewegung überlagert ist. Dadurch kann ein evtl. erforderliches leichtes Zusammendrücken der Matratze in Längsrichtung zur Schaffung des gewünschten Abstandes gegenüber dem Kopf- und Fußende einer Bettstatt erleichtert werden.

Eine Vorrichtung, welche an einem Bettrost mit hochstellbarem Kopf- und/oder Fußteil angeordnet ist, kann dahingehend ausgestaltet sein, daß der Schwenkpunkt des Abstandshalter-Bügels im Bereich der Schwenkachse des Kopf-und/oder Fußteiles des Rostes oder näher zum Ende des Rostes als dessen Schwenkachse angeordnet ist, um zu erreichen, daß die Verschwenkung des Kopf- oder Fußteiles nach wie vor zusammen mit der aufliegenden, vom Abstandhalter erfaßten Matratze erfolgen kann und durch eine solche Verschwenkung keine unerwünschten Relativbewegungen auftreten.

Der Abstandhalter-Bügel kann aus Flachmaterial, vorzugsweise Flachmetall geformt sein. Er ist dann sehr einfach herstellbar, trägt in Längsrichtung kaum auf und kann sich gut an die Schmalseite der Matratze anlegen und anschmiegen und diese über einen gewissen Dickenbereich erfassen.

Die Schwenklagerung des Abstandhalter-Bügels kann arretierbar sein und/odereinen engeren Sitz als die Schwenklagerung des Spann- bügels aufweisen. Dadurch läßt sich noch besser sicherstellen, daß beim Betätigen des Spann- bügels beim täglichen Bettenmachen und Spannen des Bettuches der Abstandhalter-Bügel von dem Benutzer in keiner Weise beachtet werden muß.

Aus den vorstehenden Erläuterungen ergibt sich, daß die erfindungsgemäße Vorrichtung wahlweise am Kopfende, am Fußende oder an beiden Enden einer Bettstatt angeordnet sein kann. Handelt es sich um eine Bettstatt, bei welcher das Fußende frei zugänglich ist, das Kopfende aber durch eine Wand und/oder ein Kopf-Teil od.dgl. schlechter zugänglich ist, kann unter Umständen genügen, die erfindungsgemäße Vorrichtung nur am Kopfende anzubringen, weil das überhängende Bettuch am Fußende leicht von einem Benutzer unter die Matratze geschoben werden kann, ohne diese unter ungünstigen Bedingungen und schwer zugänglich hochheben zu müssen. Bevorzugt ist aber eine Anordnung der Vorrichtung an beiden Enden des Bettes, weil dann das Bettuch ganz einfach auf die beiden hochstehenden Spannbügel gelegt werden kann, die dann gleichzeitig oder auch nacheinander voneinanderweggeklappt werden und dadurch das Bettuch, vorzugsweise ein Spannbettuch, über die Matratze spannen, wobei das Bettuch aufgrund der erfindungsgemäßen Anordnung der Spannbügel in Verbindung mit Abstandhaltern über die Stirnseiten der Matratze abwärts geführt und gespannt werden kann. Somit ist das Bettenmachen derart erleichtert und beschleunigt, daß beispielsweise in Hotels oder Pensionen dieser Arbeiten wesentlich schneller durchgeführt werden können, so daß den Gästen ihre Zimmer wesentlich schneller wieder zur Verfügung stehen. Auch kann evtl. ein Enpaß beim Personal leichter überbrückt werden. Dabei ist die gesamte Konstruktion derart einfach und zweckmäßig, daß sie den Gesamtpreis eines Bettes kaum verteuert und vor allem auch eine nachträgliche Ausrüstung schon vorhandener Betten ermöglicht.

Nachstehend ist die Erfindung mit ihren ihr als wesentlich zugehörenden Einzelheiten anhand der Zeichnung noch näher beschrieben.

Es zeigt:
Fig. 1 in schaubildlicher Darstellung ein mit der erfindungsgemäßen Vorrichtung ausgerüstetes Bett, wobei die Vorrichtung am Kopfende und am Fußende vorgesehen ist,
Fig. 2 eine der Fig. 1 entsprechende Darstellung, wobei die Vorrichtung nur am Kopfende eines Bettes installiert ist, in vergrößertem Maßstab
Fig. 3 eine Teil-Draufsicht auf die erfindungsgemäße Vorrichtung ohne Matratze und Bettuch in der Klappstellung, die ihrer Gebrauchsstellung entspricht,
Fig. 4 eine teilweise im Schnitt gehaltene Ansicht der Vorrichtung in Gebrauchsstellung, wobei auch die Relativbewegung eines Spann- bügels gegenüber einem an einer Matratze angreifenden Abstandhalter-Bügel angedeutet ist, gemäß der Linie B-B in Fig. 3 bzw. in Fig. 5 sowie
Fig. 5 einen Teil-Querschnitt durch die Matratze und durch den Lagerbereich des Abstandhalter-Bügels und des Spannbügels gemäß der Linie A-A in Fig. 3 und in Fig. 4.

Eine im ganzen mit 1 bezeichnete, in den Figuren 1 und 2 schematisiert, in den Figuren 3 bis 5 deutlicher dargestellte Vorrichtung dient zum Spannen von Bettüchern 2 auf mit Matratzen 3 oder Polstern versehenen Liegestätten 4, vorzugsweise Betten. Die Vorrichtung 1 hat dazu einen gemäß Fig. 2 nur am Kopfende 5, gemäß Fig. 1 am Kopfende 5 und am Fußende 6 jeweils anbringbaren, U-förmigen, schwenkbar mit Abstand zum jeweiligen Ende angeordneten Spannbügel 7, dessen U-Quersteg 8 in Spannstellung (vgl. vor allem Fig. 4) an dem Kopf- und/oder Fußende der Matratze 3 entlangläuft und mit seinen U-Schenkeln 9 ein Stück der Längsseiten 10 der Liegefläche bzw. der Matratze 3 übergreift. Gemäß Fig. 4 kann dabei dieser Spannbügel 7 noch zu beschreibende Befestigungseinrichtungen zum Halten des Bettuches 2 vor allem während des Spannvorganges, aber auch in Gebrauchsstellung haben.

In den Figuren 1 und 2 ist angedeutet, daß der oder die Spannbügel 7 hochschwenkbar sind, in dieser Lage mit dem Bettuch 2 belegt werden können, wobei das Bettuch an den noch zu beschreibenden Befestigungseinrichtungen fixiert werden kann, wonach die Spannbügel 7 in Richtung der Pfeile Pf 1 in ihre Gebrauchsstellung abwärtsschwenkbar sind, wodurch das Bettuch 2 gespannt und gestrafft wird. Gleichzeitig gelangt es dadurch mit seinen Randbereichen über die seitlichen und endseitigen Schmalseiten der Matratze 3. Ebenso leicht kann das Bettuch 2 auch vom Bett 4 und von der Matratze 3 abgenommen werden, indem der oder die Spannbügel 7 wieder hochgeklappt werden.

Um nun beim Abwärtsbewegen des Spann- bügels 7 nicht mit der Matratze und einem Kopfbrett 14, od.dgl. oder auch der Wand, an welcher sich das Bett mit seinem Kopfende 5 oder Fußende 6 befinden kann, zu kollidieren und den Spannbügel 7 mit dem Bettuch 2 sicher in die Gebrauchslage abwärtsschwenken zu können, ohne durch die Matratze oder Bett-Teile gehindert zu sein, weist die Vorrichtung 1 zusätzlich zu dem Spannbügel 7 einen Abstandhalter 11 für die Schmalseite der Matratze 3 gegenüber dem Ende des Liegemöbels 4 auf, welcher in Gebrauchsstellung gemäß Fig. 1, 2 und 4 die Matratze 3 gegenüber dem Kopfende 5 oder dem Fußende 6 um den Platz für den Spannbügel 7 mit dem Bettuch 2-auch bei dessen Ein- und Ausschwenken-zurückhält. Besonders deutlich wird diese Anordnung anhand der Fig. 4, wo der Schwenkweg des Spannbügels aus der gestrichelt dargestellten Obenstellung bis in die mit durchgezogenen Strichen gezeichnete Gebrauchsstellung durch den Kreisbogen 12 und die Doppelpfeile Pf 2 verdeutlicht ist. Dabei erkennt man, daß der Spannbügel und vor allem sein U-Quersteg 8 gut an der oberen Endkante 13 der Matratze 3 vorbeigeführt werden kann, weil diese von dem Abstandhalter 11 aus dem kreisbogenförmigen Weg 12 des Spannbügels 7 zurückgehalten ist. In der endgültigen Gebrauchslage wird nun das Bettuch 2 auch an dieser Kante 13 in Anlage gebracht und unter Spannung gehalten und das gesamte Bettuch 2 gestrafft. Dabei ist in Fig. 1 und 2 angedeutet, daß das Bettuch gleichzeitig auch über die U-Schenkel 9 des Spann bügels 7 reichen kann, diese also in Gebrauchsstellung ebenso wie die Längsseiten 10 der Matratze 3 überdeckt. Besonders schnell und günstig läßt sich so ein als Spannbettuch ausgebildetes Bettuch 2 in Gebrauchsstellung bringen, weil dieses in der Regel Eigenelastizität hat und häufig so geschnitten und gestaltet ist, daß es von sich aus mit seinem freien Rand zur Anlage an den Matratzenrändern kommt oder unter diese greifen möchte. Solche häufig mit einem Gummizug versehene Spannbettücher, die in ihrem Schnitt und ihrer Formung an die Form der Matratzen 3 angepaßt sind, können mit ihren Eckbereichen auch gut über die zwischen den U-Schenkeln 9 und dem U-Quersteg 8 gebildeten Ecken des Spannbügels 7 gestülpt und vor dem Spannen entsprechend fixiert werden.

In Fig. 4, teilweise aber auch Fig. 5 wird deutlich, daß der Abstandhalter 11 für die Matratze 3 in Gebrauchsstellung an deren kurzer Stirnseite anliegt und zweckmäßigerweise in das Polstermaterial der Matratze 3 eingedrückt ist, sie also etwas unter Spannung fixiert. Dies ist vor allem dann vorteilhaft, wenn die Matratze ursprünglich so groß bemessen war, daß der erforderliche Abstand zu einem Kopf- oder Fußbrett 14 nicht mehr gegeben wäre oder nicht ausreichen würde, um den Spannbügel 7 und vor allem seinen U-Quersteg 8 mit dem Bettuch 7 problemlos aufnehmen zu können. Gleichzeitig ergibt sich durch diese Anordnung ein gewisser Formschluß zwischen dem Abstandhalter 11 und der Matratze 3. Dabei ist die an der Matratzenschmalseite wirksam werdende Breite dieses Abstandhalters 11 gerigner als die Dicke der Matratze 3, so daß sie vor allem oberhalb des Abstandhalters 11 aufgrund ihrer Eigenelastizität etwas überstehen kann.

Anhand der Figuren 1 bis 3 wird deutlich, daß im Ausführungsbeispiel der Abstandhalter 11 ebenfalls U-förmig ausgebildet ist und sein U-Quersteg 15 sowie die U-Schenkel 16 innerhalb des Umrisses des Spannbügels 7 verlaufen, wenn dieser sich in Gebrauchsstellung befindet. Ferner ist im Ausführungsbeispiel vorgesehen, daß dieser U-förmige Abstandhalter 11 mit den Enden seiner U-Schenkel 16 schwenkbar an der Liegestatt oder einem Haltegestell der Vorrichtung od.dgl. gelagert ist. Auf diese Weise kann er besser in seine Gebrauchsstellung gebracht werden oder vor allem auch beim Einlegen oder Ausheben der Matratze durch eine entsprechende Verschwenkung diese Handhabung der Matratze erleichtern.

Zur Befestigung und Abstützung der Vorrichtung 1 und ihres Abstandhalters 11 sind im Ausführungsbeispiel zwei in Längsrichtung des Bettrostes bzw. der Längsseite 10 der Matratze 3 festlegbare Träger 17 oder Halter vorgesehen, an welchen der Spannbügel 7 und der Abstandhalter 11 schwenkbar gelagert sind, was man vor allem in Fig. 5 und auch Fig. 3 und 4 erkennt. Der Träger 17 ist dabei als Stützstab ausgebildet, welcher an einem Quersteg, im Ausführungsbeispiel dem Brett 14 abstützbar ist und mit seinem Stützende 18 gemäß Fig. 4 über den Abstandhalter 11 und über den in Gebrauchsstellung befindlichen Spannbügel 7 ragt. Die beiden Träger 17 sind dabei gleich lang und parallel zueinander und vor allem zu den U-Schenkeln des Abstandhalters 11, liegen allerdings gemäß Fig. 5 innerhalb des Bettes tiefer als diese.

Der Stützstab oder Träger 17 hat einen in Gebrauchsstellung mit seinem Querschnitt etwa vertikal angeordneten Flansch 19, der die Lager 20 für die schwenkbaren Bügel 11 und 7 trägt. Im Ausführungsbeispiel sind dabei beide Lager 20 zu einem gemeinsamen Lager mit gemeinsamen Schwenkpunkt vereinigt und an einer gegenüber dem vertikalen Flansch 19 hochstehenden Lasche 21 angeordnet. Der Stützstab 17 ist im Ausführungsbeispiel ein Winkelprofil, dessen einer Winkelschenkel 22 auf dem Bettrost, Bettrahmen od.dgl. aufliegt, während dessen anderer Schenkel als Flansch 19 mit seinem Querschnitt vertikal steht und die Bügellager 20 trägt. Es sei noch erwähnt, daß der Stützstab 17 Befestigungsmittel, z.B. Klammern, Schraubenlöcher od.dgl. für eine Befestigung an dem Rost, Bettrahmen od.dgl. haben könnte.

Die schon erwähnte Befestigungseinrichtung für das Bettuch 2 an dem Spannbügel 7 und vor allem dessen U-Quersteg 8 ist im Ausführungsbeispiel durch Klettverschlüsse 23 realisiert, die bei hochstehenden Spannbügeln gemäß Fig. 1 oder 2 für den Benutzer sehr gut zugänglich sind, weil sie sich dann ganz oben auf der Oberseite des Spannbügels befinden, wie es auch in Fig. 4 in der gestrichelten Darstellung angedeutet ist.

Die Zeichnungen verdeutlichen noch, daß der Abstandhalter-Bügel 11 aus Flachmaterial besteht, vorzugsweise aus einem Flachmetall geformt oder gebogen sein kann. Dies ergibt eine sehr preiswerte und einfache Herstellung.

In Fig. 4 erkennt man noch, daß der Flansch 19 des Trägers 17 im Bereich seines Stützendes 18 einen Ausschnitt 24 hat, wodurch die Zugänglichkeit vor allem zu dem Spannbügel 7 in diesem Bereich verbessert wird.

Die U-Schenkel 16 des Abstandhalters 11 sind in Gebrauchsstellung in die Schmalseite 10 der Matratze 3 eingedrückt, so daß sie nicht auftragen und sogar Platz dafür schaffen, daß auch die U-Schenkel 9 des Spannbügels 7 noch etwa in den Umriß der Matratze 3 zu liegen kommen können. (Fig. 5).

## Patentansprüche

1. Vorrichtung (1) zum Spannen von Bettüchern (2) auf mit Matratzen (3) oder Polstern versehenen Liegestätten (4), wobei am Kopfende (5) und/oder am Fußende (6) ein etwa U-förmiger, schwenkbar mit Abstand zum Ende angeordneter Spannbügel (7) vorgesehen ist, dessen U-Quersteg (8) in Spannstellung an dem Kopf- und/oder Fußende entlangläuft und mit seinen U-Schenkein (9) ein Stück der Längsseiten (10) der Liegefläche übergreift und vorzugsweise Befestigungseinrichtungen zum Halten des Bettuches (2) hat, dadurch gekennzeichnet, daß die Vorrichtung (1) zusätzlich zu dem Spannbügel (7) einen Abstandhalter (11) für die Schmalseite der Matratze (3) gegenüber dem Ende des Liegemöbels (4) aufweist, welcher in Gebrauchsstellung die Matratze (3) gegenüber dem Kopf- und/oder Fußende (5, 6) um den Platz für den das Bettuch (2) haltenden Spannbügel (7) zurückhält.

2. Vorrichtung nach Anspruch 1, dadurch gekennzeichnet, daß der Abstandhalter (11) für die Matratze (3) in Gebrauchsstellung an deren kurzer Stirnseite anliegt und vorzugsweise in das Polstermaterial der Matratze (3) an deren Schmalseite eingedrückt ist.

3. Vorrichtung nach Anspruch 1 oder 2, dadurch gekennzeichnet, daß die an der Matratzenschmalseite wirksam werdende Breite des Abstandhalters (11) geringer als die Dicke der Matratze (3) ist.

4. Vorrichtung nach einem der Ansprüche 1 bis 3, dadurch gekennzeichnet, daß der Abstandhalter (11) U-förmig ausgebildet ist und sein U-Quersteg (15) sowie die U-Schenkel (16) innerhalb des Umrisses des Spannbügels (7) verlaufen.

5. Vorrichtung nach einem der Ansprüche 1 bis 4, dadurch gekennzeichnet, daß der U-förmige Abstandhalter (11) mit den Enden seiner U-Schenkei (16) schwenkbar an der Liegestatt (4) oder einem Haltegestell der Vorrichtung od.dgl. gelagert ist.

6. Vorrichtung nach einem der vorstehenden Ansprüche, dadurch gekennzeichnet, daß zur Befestigung und Abstützung der Vorrichtung (1) und ihres Abstandhalters (11) wenigstens ein zumindest in Längsrichtung des Bettrostes od.dgl. festlegbarer Träger oder Halter (17) od.dgl. vorgesehen ist, an welchem der Spannbügel (7) und der Abstandhalter (11) vorzugsweise schwenkbar gelagert sind.

7. Vorrichtung nach einem der Ansprüche 1 bis 6, dadurch gekennzeichnet, daß der Halter (17) als Stützstab ausgebildet ist, welcher an einem Quersteg des Bettrahmens, an einem Kopf-Abschlußbrett oder -gestell oder einem Abschluß am Fußende des Bettes od.dgl. abstützbar ist und mit seinem Stützende (18) über den Abstandhalter (11) und vorzugsweise über den in Gebrauchsstellung befindlichen Spannbügel (7) ragt.

8. Vorrichtung nach einem der Ansprüche 1 bis 7, dadurch gekennzeichnet, daß zwei parallel zu den U-Schenkeln (16) des Abstandhalters (11) verlaufende gleichlange Stützstäbe (17) vorgesehen sind.

9. Vorrichtung nach einem der Ansprüche 1 bis 8, dadurch gekennzeichnet, daß der Stützstab (17) einen in Gebrauchsstellung mit seinem Querschnitt etwa vertikal angeordneten Flansch (19) od.dgl. hat, der die Lager (20) für die schwenkbaren Bügel (7, 11) trägt.

10. Vorrichtung nach einem der Ansprüche 1 bis 9, dadurch gekennzeichnet, daß der Stützstab (17) ein Winkelprofil ist, dessen einer Winkelschenkel (22) auf dem Bettrost, Bettrahmen od.dgl. auflegbar ist und dessen anderer Schenkel (19) mit seinem Querschnitt vertikal steht und die Bügellager (20) trägt.

11. Vorrichtung nach einem der Ansprüche 1 bis 10, dadurch gekennzeichnet, daß der Stützstab Befestigungsmittel, z.B. Klammern, Schraubenlöcher od.dgl. für eine Befestigung am dem Rost, Bettrahmen od.dgl. hat.

12. Vorrichtung nach einem der Ansprüche 1 bis 11, dadurch gekennzeichnet, daß der Spannbügel (7) und/oder der Abstandhalter-Bügel (11) Grifflochungen vorzugsweise an dem U-Quersteg und insbesondere nahe dem Abgang der U-Schenkel hat.

13. Vorrichtung nach einem der Ansprüche 1 bis 12, dadurch gekennzeichnet, daß der Spannbügel (7) zur Fixierung des Bettuches Klemmen, Klettverschlüsse (13) od. dgl. trägt.

14. Vorrichtung nach einem der Ansprüche 1 bis 13, dadurch gekennzeichnet, daß der Abstandhalter-Bügel insbesondere für Matratzen großer Breite vorzugsweise auf seiner der Matratze zugewandten Innenseite einen Aussteifungsstab hat, der in Gebrauchsstellung in die Schmalseite der Matratze eingedrückt ist.

15. Vorrichtung nach einem der Ansprüche 1 bis 14, dadurch gekennzeichnet, daß die Schwenklagerung des Abstandhalter-Bügels (11) mit einer Kulisse oder Führungskurve derart kombiniert ist, daß beim Bewegen des Abstandhalters in seine Gebrauchsstellung der Schwenkbewegung eine von dem Ende des Liegemöbels zu dessen Mitte hin gerichtete Längsbewegung überlagert ist.

16. Vorrichtung nach einem der Ansprüche 1 bis 15, welche an einem Bettrost mit hochstellbarem Kopf- und/oder Fußteil angeordnet ist, dadurch gekennzeichnet, daß der Schwenkpunkt des Abstandhalter-Bügels (11) im Bereich der Schwenkachse des Kopf- und/oder Fußteiles des Rostes oder näher zum Ende des Rostes als dessen Schwenkachse angeordnet ist.

17. Vorrichtung nach einem der Ansprüche 1 bis 16, dadurch gekennzeichnet, daß der Abstandhalter-Bügel (17) aus Flachmaterial, vorzugsweise geformt ist.

18. Vorrichtung nach einem der Ansprüche 1 bis 17, dadurch gekennzeichnet, daß die Schwenklagerung des Abstandhalter-Bügels (11) arretierbar ist und/oder einen eingeren Sitz als die Schwenklagerung des Spannbügels (7) aufweist.

19. Vorrichtung nach einem der Ansprüche 1 bis 18, dadurch gekennzeichnet, daß der Flansch (19) des Trägers (17) im Bereich des Stützendes (18) einen Ausschnitt (24) hat.

20. Vorrichtung nach einem der Ansprüche 1 bis 19, dadurch gekennzeichnet daß die U-Schenkel (16) des Abstandhalters (11) in Gebrauchsstellung in die Längs-Schmalseite (10) der Matratze (3) eingedrückt sind, insbesondere so tief, daß auch die U-Schenkel (9) des Spannbügels (7) am oder etwa im Umriß der Matratze (3) liegen.

## Revendications

1. Dispositif (1) destiné à tendre des draps de lit (2) sur des lits (4), pourvus de matelas (3) ou de coussins, un étrier de tension (7), à peu près en U, étant prévu à l'extrémité de tête (5) et/ou à l'extrémité de pied (6), disposé pivotant à une certaine distance de l'extrémité, dont la traverse du U (8) longe, en position tendue, l'extrémité de tête et/ou l'extrémité de pied et qui, par ses branches du U (9) passe sur une partie des grands côtés (10) du lit et possède, de préférence, des dispositifs de fixation pour maintenir le drap de lit (2), caractérisé en ce que le dispositif (1) comporte, en plus de l'étrier de tension (7), un écarteur (11) pour le petit côté du matelas (3), par rapport à l'extrémité du lit (4), lequel écarteur, en position d'utilisation, retient le matelas (3) par rapport à l'extrémité de tête et/ou l'extrémité de pied (5, 6), afin de dégager de la place pour l'étrier de tension (7) maintenant le drap de lit (2).

2. Dispositif selon la revendication 1, caractérisé en ce que l'écarteur (11) pour le matelas (3) s'applique, en position d'utilisation, sur son petit côté frontal et est de préférence enfoncé dans le rembourrage du matelas (3), sur son petit côté.

3. Dispositif selon la revendication 1 ou 2, caractérisé en ce que la largeur de l'écarteur (11), agissant sur le petit côté du matelas, est inférieure à l'épaisseur du matelas (3).

4. Dispositif selon l'une des revendications 1 à 3, caractérisé en ce que l'écarteur (11) est en U et sa traverse de U (15) ainsi que les branches de U (16) sont contenues à l'intérieur du contour de l'étrier de tension (7).

5. Dispositif selon l'une des revendications 1 à 4, caractérisé en ce que l'écarteur (11) en U est monté pivotant, par les extrémités de ses branches de U (16), sur le lit (4) ou sur un châssis de fixation du dispositif ou similaire.

6. Dispositif selon l'une des revendications précédentes, caractérisé en ce que pour fixer et soutenir le dispositif (1) et son écarteur (11), on prévoit au moins un support ou un appui (17) ou similaire, à fixer au moins dans la direction longitudinale du sommier métallique ou similaire, sur lequel sont montés, de préférence pivotants, l'étrier de tension et l'écarteur (11).

7. Dispositif selon l'une des revendications 1 à 6, caractérisé en ce que le support (17) est une barre d'appui qui prend appui contre une traverse du cadre du lit, contre une planche ou un châssis de tête ou contre une cloison placée à l'extrémité de pied du lit ou similaire et qui, par son extrémité d'appui (18) s'étend sur l'écarteur (11) et, de préférence, sur l'étrier de tension (7) se trouvant en position d'utilisation.

8. Dispositif selon l'une des revendications 1 à 7, caractérisé en ce qu'on prévoit deux barres d'appui (17) de même longueur, parallèles aux branches de U (16) de l'écarteur (11).

9. Dispositif selon l'une des revendications 1 à 8, caractérisé en ce que la barre d'appui (17) présente une bride (19) ou similaire dont la section transversale est à peu près verticale en position d'utilisation et qui porte les paliers (20) des étriers (7, 11) pivotants.

10. Dispositif selon l'une des revendications 1 à 9, caractérisé en ce que la barre d'appui (17) est une cornière dont une aile (22) peut être placée sur le sommier métallique, le cadre de lit ou similaire et dont l'autre aile (19) est verticale, par sa section transversale, et porte les paliers d'étrier (20).

11. Dispositif selon l'une des revendications 1 à 10, caractérisé en ce que la barre d'appui possède des moyens de fixation, par exemple des agrafes, des trous de vis ou similaires pour une fixation sur le sommier, le cadre de lit ou similaire.

12. Dispositif selon l'une des revendications 1 à 11, caractérisé en ce que l'étrier de tension (7) et/ ou l'étrier d'écarteur (11) possède des poignées évidées, de préférence sur la traverse du U et en particulier à proximité du départ des branches de U.

13. Dispositif selon l'une des revendications 1 à 12, caractérisé en ce que l'étrier de tension (7) porte des pinces, des rubans à crochets (13) ou similaires.

14. Dispositif selon l'une des revendications 1 à 13, caractérisé en ce que l'étrier d'écarteur possède, en particulier pour les matelas de grande largeur, de préférence sur sa face intérieure tournée vers le matelas, une barre de raidissement qui, en position d'utilisation, est pressée dans le petit côté du matelas.

15. Dispositif selon l'une des revendications 1 à 14, caractérisé en ce que la suspension pivotante de l'étrier d'écarteur (11) est combinée à une coulisse ou à une came de guidage, de manière que lorsque l'écarteur passe dans sa position d'utilisation, un déplacement longitudinal, dirigé depuis l'extrémité du lit vers son centre, se superpose au pivotement.

16. Dispositif selon l'une des revendications 1 à 15, disposé sur un sommier à partie de tête et/ou partie de pied relevable, caractérisé en ce que le point de pivotement de l'étrier d'écarteur (11) se situe dans la région de l'axe de pivotement de la partie de tête et/ou de la partie de pied du sommier ou plus près de l'extrémité du sommier que son axe de pivotement.

17. Dispositif selon l'une des revendications 1 à 16, caractérisé en ce que l'étrier d'écarteur (11) est réalisé dans un matériau plat, de préférence moulé.

18. Dispositif selon l'une des revendications 1 à 17, caractérisé en ce que la suspension pivotante de l'étrier d'écarteur (11) peut être bloquée et/ou présente un ajustage plus serré que la suspension pivotante de l'étrier de tension (7).

19. Dispositif selon l'une des revendications 1 à 18, caractérisé en ce que la bride (19) du support (17) présente une découpe (24), dans la région de l'extrémité d'appui (18).

20. Dispositif selon l'une des revendications 1 à 19, caractérisé en ce que les branches de U (16) de l'écarteur (11) sont pressées, en position d'utilisation, dans le petit côté longitudinal (10) du matelas (3), en particulier si profondément que les branches de U (9) de l'étrier de tension (7) se situent sur ou à peu près dans le pourtour du matelas (3).

## Claims

1. A device (1) for the tensioning of bedclothes (2) on places of repose (4) provided with mattresses (3) or upholstery, there being provided at the head (5) and/or foot (6) an approximately U-shaped tensioning bow (7) arranged in a swingable condition in spaced relationship to the end, in the tensioning position the U-crossbar (8) thereof skirting the head and/or foot and with the U-limbs (9) thereof overlapping a part of the longitudinal sides (10) of the area for repose and preferably having fastening means for holding the sheet (2), characterized in that in addition to the tensioning bow (7) the device (1) has a spacer (11) for the narrow side of the mattress (3) relative to the end of the furniture for repose (4), in the position of use said spacer holding back the mattress (3) with respect to the head and/or foot (5, 6) for the space for the tensioning bow (7) holding the sheet (2).

2. The device as claimed in claim 1, characterized in that in the position of use the spacer (11) for the mattress (3) rests against the short end face of the mattress and preferably is pressed into the upholstery of the mattress (3) at the narrow side thereof.

3. The device as claimed in claim 1 or claim 2, characterized in that the width which the spacer (11) has taking effect on the narrow side of the mattress is smaller than the thickness of the mattress (3).

4. The device as claimed in any one of claims 1 to 3, characterized in that the spacer (11) is devised to be U-shaped and the U-crossbar (15) thereof as well as the U-limbs (16) run within the outline of the tensioning bow (7).

5. The device as claimed in any one of claims 1 to 4, characterized in that the U-shaped spacer (11) is swivel-mounted with the ends of the U-limbs (16) thereof to the place of repose (4) or a mount of the device or the like.

6. The device as claimed in any one of the preceding claims, characterized in that for attaching and supporting the device (1) and spacer (11) thereof provision is made for at least one carrier or holder (17) or the like to which the tensioning bow (7) and spacer (11) are preferably swivel-mounted, said carrier or holder or the like being fixable at least in the longitudinal direction of the mattress frame or the like.

7. The device as claimed in any one of claims 1 to 6, characterized in that the holder (17) takes the form of a supporting rod which is adapted to be supported against a crossbar of the bed frame, against an end board or panel at the head or against an end piece at the foot of the bed or the like and has the supporting end (18) thereof projecting beyond the spacer (11) and preferably beyond the tensioning bow (7) situated in the position of use.

8. The device as claimed in any one of claims 1 to 7, characterized in that two supporting rods (17) of equal length are provided which run parallel to the U-limbs (16) of the spacer (11).

9. The device as claimed in any one of claims 1 to 8, characterized in that the supporting rod (17) has a flange (19) or the like which has its cross section arranged approximately vertically in the position of use and carriers the bearings (20) for the swingable bows (7, 11).

10. The device as claimed in any one of claims 1 to 9, characterized in that the supporting rod (17) is an angle section, the one leg (22) of which is adapted to be laid on the mattress frame, bed frame or the like and the other leg (19) of which has its cross section vertical and carries the bearings (20) of the bows.

11. The device as claimed in any one of claims 1 to 10, characterized in that the supporting rod has fixing means, e.g. clamps, screw holes or the like, for fixation to the mattress frame, bed frame or the like.

12. The device as claimed in any one of claims 1 to 11, characterized in that the tensioning bow (7) and/or spacing bow (11) have handle holes preferably on the U-crossbar and in particular near the departing point of the U-limbs.

13. The device as claimed in any one of claims 1 to 12, characterized in that the tensioning bow (7) carries clips, Velcro fasteners (13) or the like to fix the sheet.

14. The device as claimed in any one of claims 1 to 13, characterized in that the spacing bow has preferably on its inside facing the mattress a stiffening rod, particularly for very wide mattresses, said stiffening rod being pressed into the narrow side of the mattress in the position of use.

15. The device as claimed in any one of claims 1 to 14, characterized in that the swivel bearing of the spacing bow (11) is combined with a slotted link or guide curve in such a way that as the spacer is moved into its position of use the swivel movement is superimposed by a longitudinal movement directed from the end of the furniture for repose towards the centre of the latter.

16. The device as claimed in any one of claims 1 to 15 and arranged on a mattress frame with vertically adjustable head and/or foot part, characterized in that the pivot point of the spacing bow (11) is arranged in the region of the swivel axis of the head and/or foot part of the mattress frame or closer to the end of the mattress frame than the swivel axis thereof.

17. The device as claimed in any one of claims 1 to 16, characterized in that the spacing bow (11) is of flat stock, preferably shaped.

18. The device as claimed in any one of claims 1 to 17, characterized in that the swivel bearing of the spacing bow (11) is lockable and/or has a narrower seat than the swivel bearing of the tensioning bow (7).

19. The device as claimed in any one of claims 1 to 18, characterized in that the flange (19) of the carrier (17) has a cutaway portion (24) in the region of the supporting end (18).

20. The device as claimed in any one of claims 1 to 19, characterized in that in the position of use the U-limbs (16) of the spacer (11) are pressed into the longitudinal narrow side (10) of the mattress (3), in particular so deep that the U-limbs (9) of the tensioning bow (7) also lie on or approximately within the outline of the mattress (3).
